# EUROPÄISCHE PATENTSCHRIFT

(11) **EP 1 712 696 B1**
(45) Veröffentlichungstag und Bekanntmachung des Hinweises auf die Patenterteilung: **11.04.2007**
(21) Anmeldenummer: 05016287.4
(22) Anmeldetag: 27.07.2005
(51) Int. Cl.: E04C 2/04

(54) **Kerngedämmte Fertigteilwand mit Verbundnadeln**
Insulated prefabricated wall with pin shaped anchors
Mur préfabriqué isolé avec épingles

(30) Priorität: 12.04.2005 DE 202005005924 U
(43) Veröffentlichungstag der Anmeldung: 18.10.2006
(73) Patentinhaber: Glatthaar Fertigkeller GmbH, 78713 Schramberg-Waldmössingen (DE)
(72) Erfinder:
(74) Vertreter: Klocke, Peter

(56) Entgegenhaltungen:
- CH-A- 459 519
- DE-A- 10 217 727

## Beschreibung

Die vorliegende Erfindung betrifft eine Fertigteilwand für die Erstellung von Gebäuden, mit einer Innenwand und mit einer Außenwand aus Beton, die miteinander über eine Bewehrung verbunden sind, und mit einem Hohlraum zwischen den beiden Wänden zum nachträglichen Ausgießen mit Beton, wobei die zur Innenwand weisende Seite der Außenwand eine Wärmedämmschicht aufweist.

Es ist bekannt, zur Herstellung von Gebäudewänden sowohl im Keller- als auch im Wohnbereich Doppelwandelemente einzusetzen, deren Außenwände mit den Innenwänden über Gitterträger miteinander verbunden sind und die eine Kerndämmung aus Dämmplatten oder aufgebrachten Dämmmaterial aufweisen. Der Vorteil dieser Fertigteilwände besteht darin, dass sie im Werk in transportfähigen Teilen wetterunabhängig hergestellt werden können. Derartige Fertigteilwände sind maßgenau herstellbar und werden auf der Baustelle montiert und mittels Beton oder dergleichen fugenlos ausgegossen.

Aus der DE 102 17 727 A die den Stand der Technik darstellt, ist eine Fertigteilwand für die Erstellung von Gebäuden mit einer Innenwand und einer Außenwand aus Beton bekannt, die miteinander verbunden sind und mit einem Hohlraum zwischen den beiden Wänden zum nachträglichen Ausgießen mit Beton, wobei die zur Innenwand weisende Innenseite der Außenwand eine Wärmedämmschicht aufweist und aus der zur Außenwand weisenden Innenseite der Innenwand eine Gitterbewehrung vorsteht, die sich durch den Hohlraum der Fertigteilwand bis in die Außenwand erstreckt und die Außenwand und die Innenwand zugfest miteinander verbindet. Die Innen- und/oder die Außenwand sind über die Gitterträger hinaus mit wenigstens einem Versteifungselement zur Abtragung einer einwirkenden Biegelast verbunden.

In der DE 198 23 387 C2 ist eine weitere Fertigteilwand beschrieben, bei der die Verbindung der Außenwand mit der Innenwand über mit Abstand zueinander angeordnete Gitterträger erfolgt. Zur Wärmedämmung ist auf der Innenseite der Außenwand eine poröse Isolierschicht aus einem Polyurethanschaum in einer oder mehreren Lagen aufgebracht. Um zu vermeiden, dass durch die damit verbundene Luftfeuchtigkeit die Gitterträger im Laufe der Zeit durchrosten, sind diese aus nicht rostendem Material ausgebildet. Ein Nachteil derartig ausgeführter Fertigteilelemente besteht darin, dass durch die Gitterträger massive Wärmebrücken zwischen der Innenwand und der Außenwand gebildet werden, die einen starken Wärmedurchgang ermöglichen.

Der vorliegenden Erfindung liegt daher die Aufgabe zu Grunde, eine Fertigteilwand vorzuschlagen, die einen reduzierten Wärmedurchgang zwischen der Innen- und der Außenwand durch weniger Wärmebrücken aufweist und die einfach und kostengünstig herstellbar ist.

Diese Aufgabe wird erfindungsgemäß durch eine Fertigteilwand mit den Merkmalen des Anspruchs 1 gelöst. Weitere vorteilhafte Ausgestaltungen sind den Unteransprüchen zu entnehmen.

Danach weist die die Innenwand und die Außenwand verbindende Bewehrung der erfindungsgemäßen Fertigteilwand U-förmige Verbundnadeln aus Stahl auf, die mit ihrem Steg in der Außenwand gehalten sind. Außerdem weist die Fertigteilwand eine Gitterträgerbewehrung auf, die aus der zur Außenwand weisenden Innenseite der Innenwand vorsteht und sich in einem mit Ortbeton zu füllenden Hohlraum zwischen der Innen- und der Außenwand erstreckt.

Die Verbundnadeln sind im Abstand zueinander im Beton der Außenwand angeordnet und mit ihren vorderen Enden im Beton der Innenwand eingebettet, wobei die vorderen Enden der Verbundnadeln wellenförmig ausgeführt sind. Um zu verhindern, dass die Verbundnadeln im Laufe der Zeit durchrosten, sind diese aus einem nicht rostenden Material wie V2A, V4A oder feuerverzinktem Stahl hergestellt.

Die Gitterträgerbewehrung der Fertigteilwand ist in dem Beton der Innenwand eingebettet und kann sich im Hohlraum der Fertigteilwand vorzugsweise bis zur Wärmedämmschicht hin erstrecken. Sie kann aus Stahl ohne Korrosionsschutz bestehen. Die Gitterträger der Gitterträgerbewehrung sind voneinander beabstandet über die Länge der Fertigteilwand verteilt angeordnet und verlaufen vom unteren Ende zum oberen Ende der Fertigteilwand. Sie durchdringen die Isolierschicht der Außenwand nicht und sind nicht mit der Außenwand verbunden. Dies hat den Vorteil, dass über die Gitterträger keine Wärmeübertragung zwischen der Innen- und der Außenwand erfolgt und somit die Wärmedämmung verbessert ist. Die Außenwand der Fertigteilwand ist zur Abstützung auf einem Fundament (Betonlager, Mörtelbett) gelagert, da die Außenwand mit der Innenwand über die Verbundnadeln nicht ausreichend schubfest verbunden ist. Damit können Vertikallasten in der Außenwand eingeleitet werden.

Vorzugsweise ist am oberen Ende der Außenwand eine oberste Verbundnadelreihe als Anschlussbewehrung angeordnet, wobei die freie Enden der Verbundnadeln in den Bereich einer Stoßstelle mit einem Deckenelement hineinragen. Die wellenförmigen Enden der Verbundnadeln ergänzen die Bewehrung des auf der Innenwand aufliegenden Deckenelements und verbinden nach dem Ausgießen des Deckenelements mit Beton die Außenwand zugfest mit dem Deckenelement.

Nachfolgend wird die Erfindung anhand eines in der begleitenden Zeichnung dargestellten Ausführungsbeispiels näher erläutert. Es stellen dar:
- Figur 1: eine schematische Schnittdarstellung der erfindungsgemäßen Fertigteilwand; und
- Figur 2: eine Seitenansicht der in Figur 1 dargestellten Fertigteilwand in schematischer Darstellung.

Die in den Figuren 1 und 2 dargestellte Ausführungsbeispiel der erfindungsgemäßen kerngedämmten Fertigteilwand 1 besteht aus zwei werksmäßig hergestellten, voneinander beabstandeten, durch Verbundnadeln 2 aus nicht rostendem Stahl verbundenen Wänden 3, 4. Zwischen der Außenwand 3 und der Innenwand 4 ist ein Hohlraum 5 gebildet, der auf der Baustelle mit Ortbeton 19 verfüllt wird. An der Innenseite 6 der Außenwand 3 ist eine Wärmedämmschicht 8 aus expandiertem Polyurethan oder Polystyrol aufgebracht. Die Verbundnadeln 2 dienen im Bauzustand zur Aufnahme der Horizontalkräfte aus dem Frischbetondruck der Ortbetonfüllung 19 und im Endzustand zur Horizontallagerung der Außenwand 3 an der Innenwand 4. Die Innenwand 4 und der Ortbetonkem 19 werden durch Gitterträger 9 schubfest miteinander verbunden. Die Gitterträger 9 sind werksmäßig in die Innenwand 4 eingebettet und erstrecken sich bis zur Wärmedämmschicht 8. Die Gitterträger 9 verlaufen von einem unteren Ende 10 zu einem oberen Ende 11 der Fertigteilwand 1 und sind in einem Abstand von ≤62,5 cm über die Länge der Innenwand 4 angeordnet. Die Gitterträger 9 verbinden jedoch nicht wie bei herkömmlichen Fertigteilwänden mit Kerndämmung die Außenwand 3 mit der Innenwand 4 der Fertigteilwand 1 und übernehmen damit keine stabilisierende Funktion für die Außenwand 3 der Fertigteilwand 1. Demzufolge ist die Außenwand 3 auf einem Betonlager 12 aufgesetzt, das auf einem Boden 13 angeordnet ist. Am oberen Ende 11 der Fertigteilwand 1 sind Transportanker 14 vorgesehen, die mit der Außenwand 3 und mit der Innenwand 4 verbunden sind. Die Transportanker 14 bilden eine schubfeste Verbindung zwischen der Innenwand 4 und der Außenwand 3, die nur im Transport- und Montagezustand wirksam ist und eine gegenseitige Verschiebung der Wände 3, 4 verhindert. Die Transportanker 14 können beim Verfüllen des Hohlraums 5 der Fertigteilwand 1 mit in den Ortbeton 19 eingegossen werden. Die Außenwand 3 ist selbsttragend und weist eine Wandstärke von etwa 8 cm auf. Die Innenwand 4 weist bei diesem Aufbau eine Materialstärke von etwa 6 cm auf. Die Wärmedämmschicht 8 beträgt je nach gewünschter Isolierung 2 bis 12 cm und der Hohlraum 5 mindestens 10 cm, um eine ausreichende Stabilität der Fertigteilwand 1 zu gewährleisten. Die Verbundnadeln 2 sind gleichmäßig über die Fläche der Fertigteilwand 1 verteilt und in einem Abstand von ca. 50 bis 60 cm zueinander angeordnet. Sie sind U-förmig ausgebildet und weisen wellenförmige Enden auf. Die Verbundnadeln 2 sind mit ihrem Steg in der Außenwand 3 und mit ihren wellenförmigen Enden in der Innenwand 4 eingebettet und durchdringen die Wärmedämmschicht 8. Die Verbundnadeln 2 weisen typischerweise einen Durchmesser von 5 mm auf. Zur Stabilisierung der Fertigteilwand 1 können für die unterste Verbundnadelreihe 15 Verbundnadeln 2 mit einem Durchmesser von 8 mm verwendet werden. Am oberen Ende 11 der Fertigteilwand 1 ist eine oberste Verbundnadelreihe 16 als Anschlussbewehrung zu einem Deckenelement 17 vorgesehen. Die Verbundnadeln 2 der obersten Verbundnadelreihe 16 sind mit ihrem Steg in die Außenwand 4 eingegossen und ragen mit ihren freien Enden 18 in den Bereich einer Stoßstelle 20 mit dem Deckenelement 17. Die Verbundnadelreihe 16 wird beim Verfüllen des Deckenelements 17 mit Ortbeton 19 eingegossen und verbindet die Außenwand 3 mit dem Deckenelement 17 zug- und schubfest.

Die Herstellung der vorstehend beschriebenen Fertigteilwand 1 erfolgt derart, dass nach dem Betonieren der Außenwand 3 auf einer Metallplatte oder dergleichen bei gleichzeitigem Einbetonieren von Verbundnadeln 2 die Wärmedämmschicht 8 auf der Innenseite 6 der Außenwand 3 durch Aufschäumen oder Einlegen von Dämmplatten aufgebracht wird. Nach dem Aushärten des Schaumes bzw. Einlegen der Dämmplatten der Wärmedämmschicht 8 wird das bis dahin fertiggestellte Teil gedreht und zur Herstellung der Innenwand 4 mit den aus der Wärmedämmschicht 8 herausragenden freien Enden der Verbundnadeln 2 in ein auf einer Metallplatte oder dergleichen befindliches Betonbett mit darin eingebrachten Gitterträgem 9 eingetaucht, eingerüttelt und anschließend ausgehärtet. Das Betonieren der Außenwand 3 und der Innenwand 4 auf einer Metallplatte oder dergleichen zwecks späterer Ablösung erfolgt in bewährter Art und Weise und sichert dadurch sowohl eine glatte Außenfläche der Außenwand 3 als auch der Innenwand 4, die eine besondere Nacharbeit zur Erreichung der Plattenoberfläche nicht erforderlich machen.

## Patentansprüche

1. Fertigteilwand (1) für die Erstellung von Gebäuden, mit einer Innenwand (4) und einer Außenwand (3) aus Beton, die miteinander über eine Bewehrung (2) verbunden sind, und mit einem Hohlraum (5) zwischen den beiden Wänden (3, 4) zum nachträglichen Ausgießen mit Beton (19), wobei die zur Innenwand (4) weisende Innenseite (6) der Außenwand (3) eine Wärmedämmschicht (8) aufweist, **dadurch gekennzeichnet, dass** die die Außenwand (3) und die Innenwand (4) verbindende Bewehrung (2) U-förmige Verbundnadeln aus Stahl aufweist, die mit ihrem Steg in der Außenwand (3) gehalten sind, und aus der zur Außenwand (3) weisenden Innenseite (7) der Innenwand (4) eine Gitterträgerbewehrung (9) vorsteht, die sich in den Hohlraum (5) erstreckt.

2. Fertigteilwand nach Anspruch 1, **dadurch gekennzeichnet, dass** die Gitterträgerbewehrung (9) sich im Hohlraum (5) bis zur Wärmedämmschicht (8) erstreckt.

3. Fertigteilwand nach Anspruch 1, **dadurch gekennzeichnet, dass** am oberen Ende (11) der Außenwand (3) eine oberste Verbundnadelreihe (16) als Anschlussbewehrung angeordnet ist, deren freie Enden (18) in den Bereich einer Stoßstelle (20) mit einem Deckenelement (17) hinein ragen und die mit dem Deckenelement (17) verbindbar ist.

4. Fertigteilwand nach einem der vorangegangenen Ansprüche, **dadurch gekennzeichnet, dass** die Außenwand (3) der Fertigteilwand (1) auf einem Fundament (12) gelagert ist.

5. Fertigteilwand nach einem der vorangegangenen Ansprüche, **dadurch gekennzeichnet, dass** die Verbundnadeln (2) aus nicht rostendem Material wie V2A, V4A oder feuerverzinktem Stahl bestehen.

6. Fertigteilwand nach einem der vorangegangenen Ansprüche, **dadurch gekennzeichnet, dass** die Gitterträgerbewehrung (9) aus Stahl ohne Korrosionsschutz besteht.

## Claims

1. Prefabricated wall (1) for the construction of buildings where an inner wall (4) and an outer wall (3), are produced from concrete, are interconnected by means of a reinforcement (2) and have a cavity (5) between the two walls (3, 4) for subsequent filling with concrete (19), wherein the inside (6) of the outer wall (3) that faces the inner wall (4) includes a heat insulating layer (8), **characterised in that** the reinforcement (2) that connects the outer wall (3) and the inner wall (4) includes U-shaped anchors, which are made of steel and are retained by their web in the outer wall (3), and a lattice girder reinforcement (9), which extends into the cavity (5), protrudes out of the inside (7) of the inner wall (4) that faces the outer wall (3).

2. Prefabricated wall according to claim 1, **characterised in that** the lattice girder reinforcement (9) extends in the cavity (5) as far as the heat insulating layer (8).

3. Prefabricated wall according to claim 1, **characterised in that** a topmost row of anchors (16) is disposed at the upper end (11) of the outer wall (3) in the form of connection reinforcement, the free ends (18) of which extend inwards into the region of a position of impact (20) with a ceiling element (17), the said row of anchors being connectable to the ceiling element (17).

4. Prefabricated wall according to one of the preceding claims, **characterised in that** the outer wall (3) of the prefabricated wall (1) is mounted on a foundation (12).

5. Prefabricated wall according to one of the preceding claims, **characterised in that** the anchors (2) are produced from rust-resistant material such as V2A, V4A or hot-dip galvanised steel.

6. Prefabricated wall according to one of the preceding claims, **characterised in that** the latter girder reinforcement (9) is produced from steel with no corrosion protection.

## Revendications

1. Mur préfabriqué (1) pour construire des bâtiments, comprenant une paroi intérieure (4) et une paroi extérieure (3) en béton qui sont reliées entre elles par une armature (2), et une cavité (5) entre les deux parois (3, 4) dans laquelle du béton (19) sera coulé ultérieurement, la face intérieure (6) de la paroi extérieure (3), qui pointe vers la paroi intérieure (4) portant une couche d'isolation thermique (8), **caractérisé en ce que** l'armature (2) reliant la paroi extérieure (3) à la paroi intérieure (4) présente des épingles en acier en forme de U qui sont immobilisées par leur aile transversale dans la paroi extérieure (3), et **en ce qu'**une armature porteuse en treillis (9) fait saillie de la face intérieure (7) de la paroi intérieure (4) qui pointe vers la paroi extérieure (3), et s'étend dans la cavité (5).

2. Mur préfabriqué selon la revendication 1, **caractérisé en ce que** l'armature porteuse en treillis (9) s'étend dans la cavité (5) jusqu'à la couche d'isolation thermique (8).

3. Mur préfabriqué selon la revendication 1, **caractérisé en ce qu'**à l'extrémité supérieure (11) de la paroi extérieure (3) est disposée une rangée d'épingles de liaison supérieure (16) faisant office d'armature de jonction, dont les extrémités libres (18) pénètrent dans la zone d'un joint (20) avec un élément de plafond (17), et qui peut être assemblée avec l'élément de plafond (17).

4. Mur préfabriqué selon l'une des revendications précédentes, **caractérisé en ce que** la paroi extérieure (3) du mur préfabriqué (1) repose sur une fondation (12).

5. Mur préfabriqué selon l'une des revendications précédentes, **caractérisé en ce que** les épingles de liaison (2) sont en un matériau inoxydable de type V2A, V4A ou en acier galvanisé à chaud.

6. Mur préfabriqué selon l'une des revendications précédentes, **caractérisé en ce que** l'armature porteuse en treillis (9) est en acier non traité anticorrosion.
